# EUROPÄISCHE PATENTSCHRIFT

(11) **EP 3 611 323 B1**
(45) Veröffentlichungstag und Bekanntmachung des Hinweises auf die Patenterteilung: **22.06.2022**
(21) Anmeldenummer: 19188368.5
(22) Anmeldetag: 25.07.2019
(51) Int. Cl.: E05D 15/56, E05B 15/00, E05C 9/16

(54) **BETÄTIGUNGSGETRIEBE ZUM ANHEBEN UND ABSENKEN EINES HEBESCHIEBEELEMENTS SOWIE MIT SOLCH EINEM BETÄTIGUNGSGETRIEBE AUSGESTATTETES HEBE-SCHIEBEELEMENT**
ACTUATING GEAR FOR LIFTING AND LOWERING A LIFTING SLIDING ELEMENT AND LIFTING SLIDING ELEMENT PROVIDED WITH SUCH AN ACTUATING GEAR
MÉCANISME DE COMMANDE PERMETTANT DE LEVER ET D'ABAISSER UN ÉLÉMENT COULISSANT À LEVAGE AINSI QU'ÉLÉMENT COULISSANT À LEVAGE DOTÉ D'UN TEL MÉCANISME DE COMMANDE

(30) Priorität: 17.08.2018 DE 102018120031; 11.04.2019 DE 102019109639
(43) Veröffentlichungstag der Anmeldung: 19.02.2020
(73) Patentinhaber: MACO Technologie GmbH, 5020 Salzburg (AT)
(72) Erfinder: Mitterlehner, Stefan, 5020 Salzburg (AT)
(74) Vertreter: Manitz Finsterwald Patent- und Rechtsanwaltspartnerschaft mbB

(56) Entgegenhaltungen:
- WO-A2-2013/032300
- DE-A1- 2 033 166
- DE-U1-202014 006 679
- KR-A- 20060 092 652

## Beschreibung

Die vorliegende Erfindung betrifft ein Betätigungsgetriebe für ein Hebe-Schiebeelement wie beispielsweise für eine Hebe-Schiebetür oder ein Hebe-Schiebefenster, das entlang einer Führungsschiene verschiebbar ist und von einer abgesenkten Stellung, in der das Hebe-Schiebeelement unverschiebbar ist, in eine angehobene Stellung überführt werden kann, in der das Hebe-Schiebeelement entlang der Führungsschiene verschoben werden kann, wobei das Betätigungsgetriebe eine Eingangswelle, die mittels eines Betätigungshebels um eine Achse zwischen einer der abgesenkten Stellung des Hebe-Schiebeelements entsprechenden Verriegelungsstellung und einer der angehobenen Stellung des Hebe-Schiebeelements entsprechenden Entriegelungsstellung drehbar ist, und ein Koppelelement zur antriebswirksamen Kopplung der Eingangswelle mit einer antriebswirksam mit einem Hubelement zum Anheben und Absenken des Hebe-Schiebeelements gekoppelten Treibstange umfasst, wobei das Koppelelement eine Anlenkstelle aufweist, die exzentrisch mit der Eingangswelle gelenkig verbunden ist. Solch ein Betätigungsgetriebe geht beispielsweise aus der DE 20 2014 006 679 U1 hervor.

Bei dem in Rede stehenden Hubelement zum Anheben und Absenken des Hebe-Schiebeelements handelt es sich üblicherweise um sogenannte Laufwägen, die in einer an der Unterseite des Hebe-Schiebeelements ausgebildeten Aufnahme angeordnet sind. Diese Laufwägen weisen eine angehobene Stellung und eine abgesenkte Stellung auf, wobei sie in der abgesenkten Stellung auf der Führungsschiene aufstehen und somit das Gewicht des Hebe-Schiebeelements auf die Führungsschiene übertragen. In der angehobenen Stellung ist hingegen der Kontakt der Laufwägen zur Führungsschiene aufgehoben bzw. stehen die Laufwägen nicht auf der Führungsschiene auf, sodass das Hebe-Schiebeelement direkt auf der Laufschiene ruht und sein Gewicht direkt auf das selbige überträgt.

Die Betätigung der Laufwägen erfolgt dabei durch Drehung der Eingangswelle eines Betätigungsgetriebes mittels eines Betätigungshebels, wobei diese Drehbewegung über das Betätigungsgetriebe und eine damit gekoppelte Treibstange auf die Laufwägen übertragen wird. Beim Absenken der Laufwägen ausgehend aus ihrer angehobenen Stellung in ihre abgesenkte Stellung führt der Betätigungshebel dabei üblicherweise zunächst über einen Winkel von etwa 40° einen Leerhub durch, bis die Rollen des Laufwagens auf der Führungsschiene aufstehen. Während dieses Leerhubs wirken auf die Laufwägen und somit auf den Betätigungshebel keine Kräfte oder nur vernachlässigbare Reibungskräfte. Erst wenn der Betätigungshebel nach dem Leerhub weiter verschwenkt wird, lastet das Gewicht des Hebe-Schiebeelements auf den Laufwägen, sodass von nun ab eine größere Betätigungskraft bzw. ein größeres Betätigungsmoment erforderlich ist, um das Hebe-Schiebeelement mittels des Betätigungshebels anzuheben.

Wie bereits erwähnt, ist der Betätigungshebel während des Leerhubs im Wesentlichen kraftfrei, was dazu führen kann, dass er eine unbeabsichtigte Schrägstellung erfährt, wenn eine Bedienperson versehentlich an dem Betätigungshebel hängen bleibt oder ihn unbeabsichtigt streift. Die Gefahr einer unbeabsichtigten Schiefstellung des Betätigungshebel kann ferner beispielsweise durch eine Betätigungskraftreduzierungseinrichtung wie beispielsweise eine (Gasdruck-)Feder verstärkt werden, die sowohl während des Absenkens als auch während des Anhebens des Hebe-Schiebeelements der Gewichtkraft des Hebe-Schiebeelements entgegenwirkt. Durch solch eine Betätigungskraftreduzierungseinrichtung kann der Betätigungshebel somit unter Umständen sogar ohne externe Krafteinwirkung einen Leerhub ausführen und sich somit in unerwünschter Weise schiefstellen.

Der Erfindung liegt daher die Aufgabe zugrunde, ein Betätigungsgetriebe der eingangs genannten Art so weiterzubilden, dass keine unbeabsichtigten Schiefstellungen des Betätigungshebels auftreten können, insbesondere beim Einsatz einer Betätigungskraftreduzierungseinrichtung.

Ausgehend von einem Betätigungsgetriebe der eingangs genannten Art wird diese Aufgabe durch die Merkmale des Anspruchs 1 und insbesondere dadurch gelöst, dass die Eingangswelle, bei der es sich beispielsweise um eine mit einem Betätigungshebel koppelbare Vierkantnuss handeln kann, in ihre Verriegelungsstellung durch das Koppelelement derart vorbelastet ist, dass sie ein in Richtung ihrer Verriegelungsstellung wirkendes Rückstellelement erfährt.

Gemäß einem Aspekt der Erfindung kann dabei das Koppelelement selbst zumindest in der Verriegelungsstellung als eine Art Rückstellfeder wirken, indem es eine elastische Vorspannkraft auf die Eingangswelle aufbringt, durch die sie ein Drehmoment erfährt, durch das sie in Richtung ihrer Verriegelungsstellung gedrängt wird. Durch das von dem Koppelelement aufgebrachte Rückstellmoment kann somit ein beispielsweise von einer Betätigungskraftreduzierungseinrichtung auf die Eingangswelle einwirkendes Drehmoment kompensiert werden, durch das ansonsten die Eingangswelle in Richtung ihrer Entriegelungsstellung gedreht und damit der Betätigungshebel unter Umständen schiefgestellt wird, wodurch unbeabsichtigte Schiefstellungen des Betätigungshebels verhindert werden können.

Da das Koppelelement, über das die Eingangswelle antriebswirksam mit der Treibstange verbunden ist, erfindungsgemäß gewissermaßen selbst als eine Art Rückstellfeder wirkt, wird somit keine separate bzw. zusätzliche Rückstellfeder erforderlich, um die Eingangswelle in ihre Verriegelungsstellung zu drängen.

Im Folgenden wird nun auf bevorzugte Ausführungsformen der Erfindung eingegangen. Weitere Ausführungsformen können sich ferner aus den abhängigen Ansprüchen, der Figurenbeschreibung sowie den Zeichnungen selbst ergeben.

So kann es gemäß einer Ausführungsform vorgesehen sein, dass das Rückstellmoment, das die Eingangswelle erfährt, bei einer Auslenkung aus ihrer Verriegelungsstellung in Richtung ihrer Entriegelungsstellung bis auf einen Wert von Null abnimmt, wobei es insbesondere vorgesehen sein kann, dass die Eingangswelle danach bei einer weiteren Auslenkung in Richtung ihrer Entriegelungsstellung ein in Richtung ihrer Entriegelungsstellung wirkendes Drehmoment erfährt. Gleichermaßen erfährt die Eingangswelle bei einer Bewegung ausgehend aus ihrer Entriegelungsstellung in Richtung ihrer Verriegelungsstellung kurz vor Erreichen der Verriegelungsstellung zunächst ein in Richtung ihrer Entriegelungsstellung wirkendes Drehmoment, welches jedoch bei fortschreitender Bewegung der Eingangswelle auf einen Wert von Null abnimmt, bevor die Eingangswelle ein in Richtung ihrer Verriegelungsstellung wirkendes Rückstellmoment erfährt. Wird also das Hebe-Schiebeelement mittels des Betätigungshebels abgesenkt, so erfährt die Bedienperson an dem Betätigungshebel kurz vor Erreichen der Verriegelungsstellung einen gewissen Widerstand, welcher jedoch bei fortschreitender Bewegung des Betätigungshebels auf einen Wert von Null abnimmt, woraufhin bei fortschreitender Bewegung des Betätigungshebels in Richtung seiner Verriegelungsstellung auf die Eingangswelle und damit auf den Betätigungshebel ein Rückstellmoment wirkt, durch das die Eingangswelle und damit der Betätigungshebel in Richtung seiner Verriegelungsstellung gedrängt wird.

Ähnlich wie bei einem Bügelverschluss einer Bierflasche verspürt die Bedienperson somit beim Schließen bzw. Absenken des Hebe-Schiebeelements also zunächst einen gewissen Widerstand, den es zu überwinden gilt, bevor sich anschließend ab einem Umschaltpunkt die Kraftverhältnisse umkehren, was zur Folge hat, dass ab diesem Umschaltpunkt die Eingangswelle und damit der Betätigungshebel selbsttätig in Richtung ihrer/seiner Verriegelungsstellung gedrängt bzw. gespannt wird. Das erfindungsgemäße Betätigungsgetriebe macht sich somit eine Art Umschnappmechanismus zunutze, welcher bewirkt, dass die Eingangswelle bei einer Bewegung in Richtung ihrer Verriegelungsstellung ab einem Umschaltpunkt automatisch in Richtung ihrer Verriegelungsstellung gedrängt wird. Durch diesen Umschnappmechanismus erhält die Bedienperson zugleich eine taktile Rückmeldung, durch er darüber in Kenntnis gesetzt wird, dass das Hebe-Schibelelement ordnungsgemäß verriegelt ist.

Gemäß einer weiteren Ausführungsform kann das Betätigungsgetriebe ein Widerlager umfassen, an dem sich ein von der Anlenkstelle entfernter Kontaktabschnitt des Koppelelements in der Verriegelungsstellung abstützt bzw. gegen das der Kontaktabschnitt in der Verriegelungsstellung der Eingangswelle verspannt ist. Dadurch, dass das Koppelelement über seinen Kontaktabschnitt gegen das Widerlager verspannt wird, wird somit das als Rückstellfeder dienende Koppelelement vorgespannt, wenn die Eingangswelle ausgehend aus ihrer Entriegelungsstellung in ihre Verriegelungsstellung überführt wird. Somit wirkt ab dem Umschaltpunkt in der gewünschten Weise auf die Eingangswelle ein Rückstellmoment, sodass die Eingangswelle in Richtung ihrer Verriegelungsstellung gedrängt wird.

Damit das Koppelelement in der erwünschten Weise zur Erlangung seiner Vorspannung gegen das Widerlager verspannt werden kann, kann es gemäß einer weiteren Ausführungsform vorgesehen sein, dass in der Entriegelungsstellung der Abstand zwischen der Anlenkstelle des Koppelelements und dem Kontaktabschnitt desselben geringer ist als in der Verriegelungsstellung der Abstand zwischen der Anlenkstelle und dem Widerlager. Mit anderen Worten ist also der Abstand zwischen der Anlenkstelle des Koppelelements und dem Kontaktabschnitt des Koppelelements im kraftfreien Zustand des Koppelelements geringer als in der Verriegelungsstellung der Abstand zwischen der Anlenkstelle und dem Widerlager. Dementsprechend wird das Koppelelement elastisch verformt und insbesondere gedehnt, wenn die Eingangswelle ausgehend aus ihrer Entriegelungsstellung in ihre Verriegelungsstellung überführt wird, sodass dann im verriegelten Zustand der Abstand zwischen der Anlenkstelle des Koppelelements und dem Kontaktabschnitt genauso groß ist, wie in der Verriegelungsstellung der Abstand zwischen der Anlenkstelle und dem Widerlager.

Gemäß einer weiteren Ausführungsform kann sich in der Verriegelungsstellung der Eingangswelle die Anlenkstelle des Koppelelements, an der dieses gelenkig mit der Eingangswelle verbunden ist, auf einer ersten Seite einer die Achse der Eingangswelle und das Widerlage enthaltenden ersten Ebene befinden, wobei bei einer Auslenkung der Eingangswelle aus ihrer Verriegelungsstellung in Richtung ihrer Entriegelungsstellung die Anlenkstelle auf die andere bzw. zweite Seite der ersten Ebene gelangt, auf der sich auch ein mit der Treibstange koppelbares freies Ende des Koppelelements befindet, und zwar ungeachtet der Stellung der Eingangswelle. Durch die erste Ebene wird dabei der Umschaltpunkt des erfindungsgemäßen Umschnappmechanismus festgelegt, da solange sich die Anlenkstelle auf der ersten Seite der ersten Ebene befindet, die Vorspannung des Koppelelements eine Kraftkomponente aufweist, durch die die Eingangswelle in Richtung ihrer Verriegelungsstellung gedrängt wird, wohingegen die Vorspannung des Koppelelements bei auf der zweiten Seite der ersten Ebene gelegenen Anlenkstelle eine Kraftkomponente aufweist, durch die die Eingangswelle in Richtung ihrer Entriegelungsstellung gedrängt wird.

Wie bereits zuvor erwähnt wurde, wird das Koppelelement vorgespannt, wenn es im Rahmen der Bewegung der Eingangswelle ausgehend aus ihrer Entriegelungsstellung in Richtung ihrer Verriegelungsstellung mit dem Widerlage in Anlage gelangt. In entsprechender Weise erfährt das Koppelelement bei einer Auslenkung der Eingangswelle aus ihrer Verriegelungsstellung in Richtung ihrer Entriegelungsstellung eine bis zu einem Maximalwert zunehmende elastische Verformung, wobei diese elastische Verformung bei einer weiteren Auslenkung der Eingangswelle in Richtung ihrer Entriegelungsstellung von ihrem Maximalwert anschließend wieder abnimmt und zwar vorzugsweise auf einen Wert von Null. Umgekehrt nimmt die elastische Verformung des Koppelelements bei einer Bewegung der Eingangswelle in Richtung ihrer Entriegelungsstellung zunächst auf einen Maximalwert in der Nähe des Umschaltpunkts zu, woraufhin die elastische Verformung bei einer weiteren fortschreitenden Bewegung der Eingangswelle in Richtung ihrer Verriegelungsstellung wieder abnimmt, und zwar vorzugsweise auf einen Wert von Null. In der Verriegelungsstellung der Eingangswelle ist das Koppelelement somit mehr oder weniger dehnungs- und damit spannungsfrei, wodurch einem Ermüdungsbruch des Koppelelements zuvorgekommen werden kann.

Gemäß einer weiteren Ausführungsform kann sich in der Verriegelungsstellung der Eingangswelle die Anlenkstelle des Koppelelements, an der dieses mit der Eingangswelle gelenkig verbunden ist, auf einer Seite einer die Achse der Eingangswelle enthaltenden zweiten Ebene befinden, die senkrecht zu einer das Widerlage und die Achse der Eingangswelle verbindenden Geraden steht, wohingegen sich das Widerlager auf der anderen Seite der zweiten Ebene befindet, auf der sich in der Entriegelungsstellung der Eingangswelle auch die Anlenkstelle befindet. In der Verriegelungsstelle der Eingangswelle befindet sich also die Anlenkstelle gewissermaßen auf der anderen Seite der Eingangswelle als das Widerlager, was bedeutet, dass die Eingangswelle in der Verriegelungsstellung gewissermaßen von dem Koppelelement umgriffen wird.

Dementsprechend kann es gemäß einer konkreten Ausführungsform des Koppelelements vorgesehen sein, dass dieses einen Kopfabschnitt und einen Fußabschnitt aufweist, wobei der Kopfabschnitt eine im Wesentlichen T-förmige Gestalt mit einem Flanschabschnitt und einem Stegabschnitt, der stumpf an dem Flanschabschnitt endet, und der Fußabschnitt eine im Wesentlichen J-förmige Gestalt mit einem Stegabschnitt und einem sich daran anschließenden Bogenabschnitt aufweist. Der Bogenabschnitt bildet dabei die Anlenkstelle des Koppelelements, ein erstes Ende des Flanschabschnitts den Kontaktabschnitt des Koppelelements und ein zweites Ende des Flanschabschnitts ein mit der Treibstange koppelbares freies End des Koppelelements. Der Stegabschnitt des Kopfabschnitts geht dabei in den Stegabschnitt des Fußabschnitts des Koppelelements über bzw. fällt mit diesem zusammen, sodass das Koppelelement global betrachtet eine Gestalt aufweist, im Wesentlichen der Gestalt des kleinen griechischen Buchstabens "τ" entspricht.

Gemäß noch einer weiteren Ausführungsform kann das Koppelelement einen Bügelabschnitt mit einer im Wesentlichen U-förmigen Gestalt aufweisen, wobei von dem Bügelabschnitt ein Ende den Kontaktabschnitt des Koppelelements und das andere Ende die Anlenkstelle desselben bilden. Bei der voran beschriebenen Ausführungsform, bei der das Koppelelement im Wesentlichen die Gestalt des kleinen griechischen Buchstabens "τ" aufweist, wird somit der Bügelabschnitt durch den Steg des Kopfabschnitts und des Fußabschnitts sowie durch das erste Ende des Flanschabschnitts und den Bogenabschnitt des Fußabschnitts gebildet. Der Bügelabschnitt umgreift somit in der Verriegelungsstellung die Eingangswelle und das Widerlager, sodass die beiden Enden des Bügelabschnitts elastisch auseinander gespreizt werden.

Gemäß noch einer weiteren Ausführungsform kann das Betätigungsgetriebe eine antriebswirksam mit einem Hubelement wie beispielsweise einem Laufwagen gekoppelte Treibstange umfassen, mit der das Koppelelement gelenkig verbunden ist, wobei es vorzugsweise vorgesehen ist, dass das Koppelelement lösbar mit der Treibstange verbunden ist, und zwar insbesondere derart in die Treibstange eingehakt ist, dass sowohl Längs- als auch Querkräfte von der Treibstange auf das Koppelelement übertragen werden können. Das Koppelelement ist somit verliersieher und gelenkig mit der Treibstange gekoppelt, sodass aufgrund der gelenkigen Verbindung des Koppelelements mit der Treibstange einerseits und der Eingangswelle andererseits keine zusätzliche Führung erforderlich ist, durch die ein Lösen des Koppelelements von der Treibstange verhindert werden kann, wenn die Eingangswelle gedreht wird.

Entsprechend den voranstehenden Ausführungen ist das auf die Eingangswelle einwirkende Rückstellmoment bzw. die Funktion des beschriebenen Umschnappmechanismus gemäß einem Aspekt der Erfindung auf die elastische Verformung des Koppelelements zurückzuführen. Gemäß einem anderen Aspekt kann das gewünschte Rückstellmoment jedoch auch durch eine Betätigungskraftreduzierungseinrichtung wie beispielsweise eine Gasdruckfeder oder eine Schraubenfeder hervorgerufen werden, die antriebswirksam mit der Treibstange gekoppelt ist und die sowohl während des Absenkens als auch während des Anhebens des Hebe-Schiebeelements der Gewichtskraft desselben entgegenwirkt.

Genauer kann das Betätigungsgetriebe hierzu zumindest eine mit der Treibstange antriebswirksam gekoppelte Betätigungskraftreduzierungseinrichtung umfassen, durch die die Eingangswelle in ihrer Verriegelungsstellung über die Treibstange und das Koppelelement in Richtung ihrer Verriegelungsstellung vorgespannt wird. Die Hebelkraft zur Erzeugung des gewünschten Rückstellmoments wird also mittelbar von der Betätigungskraftreduzierungseinrichtung erzeugt und ist nicht auf eine elastische Verformung des Koppelelements zurückzuführen.

Gemäß einer weiteren Ausführungsform kann es vorgesehen sein, dass in der Verriegelungsstellung der Eingangswelle das Koppelelement über die Treibstange von der Betätigungskraftreduzierungseinrichtung mit einer Rückstellkraft beaufschlagt wird, infolge derer das Koppelelement ein Drehmoment erfährt, durch das die Eingangswelle in Richtung ihrer Verriegelungsstellung vorgespannt wird und somit das erwünschte Rückstellmoment erfährt. Mit anderen Worten bewirkt also die Rückstellkraft der Betätigungskraftreduzierungseinrichtung, dass das Koppelelement ein Drehmoment erfährt, das seinerseits wiederum dafür verantwortlich ist, dass auf den Exzenternocken der Eingangswelle, an der das Koppelelement angelenkt ist, eine Kraft einwirkt, durch die die Eingangswelle in Richtung ihrer Verriegelungsstellung vorgespannt wird. Die Betätigungskraftreduzierungseinrichtung ist somit über die Treibstange und das Koppelelement funktional derart mit der Eingangswelle gekoppelt, dass diese durch die Rückstellkraft der Betätigungskraftreduzierungseinrichtung mittelbar in Richtung ihrer Verriegelungsstellung vorgespannt wird.

Gemäß einer weiteren Ausführungsform kann die Verbindungsstelle zwischen der Treibstange und dem Koppelelement derart ausgebildet sein, dass die Rückstellkraft, mit der das Koppelelement in der Verriegelungsstellung der Eingangswelle beaufschlagt wird, in das Drehmoment umgewandelt wird, durch das die Eingangswelle in Richtung ihrer Verriegelungsstellung vorgespannt wird. Hierzu kann die Treibstange eine Öffnung aufweisen, die einen ersten Randabschnitt und einen zweiten Randabschnitt aufweist, der von dem ersten Randabschnitt in Längsrichtung der Treibstange beabstandet ist, wobei sich zwischen den beiden Randabschnitten ein freies Ende des Koppelelements durch die Öffnung hindurcherstreckt. Dabei kontaktiert in der Verriegelungsstellung der Eingangswelle das freie Ende des Koppelelements den ersten Randabschnitt an einer ersten Kante, die der erste Randabschnitt zusammen mit einer ersten Fläche der Treibstange ausbildet. Gleichermaßen kontaktiert das freie Ende des Koppelelements den zweiten Randabschnitt an einer zweiten Kante, die der zweite Randabschnitt zusammen mit einer zweiten Fläche der Treibstange ausbildet, die der ersten Fläche der Treibstange gegenüber liegt. Die zweite Fläche der Treibstange bildet also die der ersten Fläche der Treibstange gegenüberliegende Fläche der Treibstange. Das Koppelelement kontaktiert somit die beiden Randabschnitte der Treibstangenöffnung an einander gegenüberliegenden Seiten der Treibstange.

Weist daher die Rückstell- bzw. Vorspannkraft der Betätigungskraftreduzierungseinrichtung einen Wert F₀ auf und ist die Dicke der Treibstange t, so ergibt sich hieraus rechnerisch ein auf das Koppelelement wirkendes Drehmoment M_{A}, indem die Vorspannkraft F₀ mit der Treibstangendicke t multipliziert wird. Dieses Drehmoment M_{A} bewirkt entsprechend den voranstehenden Ausführungen wiederrum eine Kraft auf den Exzenternocken der Eingangswelle, wodurch diese in der gewünschten Weise das gewünschte Rückstellmoment erfährt, durch das sie in ihre Verriegelungsstellung vorgespannt wird.

Um sicherzustellen, dass das Koppelelement in der zuvor beschriebenen Art und Weise die ersten und zweiten Randabschnitte im Bereich einander gegenüberliegender Seiten der Treibstange kontaktiert, kann es gemäß einer weiteren Ausführungsform vorgesehen sein, dass der erste Randabschnitt und/oder der zweite Randabschnitt eine gegenüber der Horizontalen geneigte Fläche ausbildet. Zusätzlich oder alternativ hierzu kann es vorgesehen sein, dass die den ersten und/oder den zweiten Randabschnitt kontaktierenden Fläche(n) des freien Endes des Koppelelements in der Verriegelungsstellung der Eingangswelle gegenüber der Horizontalen geneigt ist/sind.

Der Neigungswinkel des ersten Randabschnitts und/oder des zweiten Randabschnitts kann dabei beispielsweise zwischen 5 und 30° und vorzugsweise zwischen 7 und 25° liegen. Gleichermaßen kann der Neigungswinkel der zumindest einen kontaktierenden Fläche des freien Endes des Koppelelements zwischen -5 und -30°, vorzugsweise zwischen -7 und -25°, liegen. Sind also sowohl die Randabschnitte als auch die kontaktierenden Flächen des freien Endes des Koppelelements gegenüber der Horizontalen geneigt, so sind die Neigungswinkel der Randabschnitte in der anderen Richtung als die kontaktierenden Flächen des freien Endes des Koppelelements zu neigen, da sich andernfalls die Neigung der Randabschnitte und die der kontaktierenden Flächen zumindest teilweise ausgleichen könnten.

Gemäß noch einer weiteren Ausführungsform kann das Koppelelement eine im Wesentlichen J-förmige oder im Wesentlichen Integralzeichen-förmige Gestalt aufweisen, wobei zumindest einer der abgewinkelten Endabschnitte zusammen mit dem die beiden Endabschnitte verbindenden Abschnitt einen Winkel zwischen 95° und 120°, vorzugsweise zwischen 97 und 115°, einschließt.

Im Folgenden wird die Erfindung anhand eines Ausführungsbeispiels unter Bezugnahme auf die Zeichnungen näher beschrieben, in denen:
- Fig. 1: eine schematische Darstellung eines Hebe-Schiebeelements mit einer Betätigungskraftreduzierungseinrichtung zeigt;
- Fig. 2: eine Schnittdarstellung durch einen Getriebekasten mit einem erfindungsgemäßen Betätigungsgetriebe zum Anheben und Absenken eines Hebe-Schiebeelements in einer ersten Stellung gemäß einer ersten beispielhaften Ausführungsform zeigt;
- Fig. 3: das Betätigungsgetriebe der Fig. 2 in einer zweiten Stellung zeigt, in der sich die Eingangswelle in ihrer Verriegelungsstellung befindet;
- Fig. 4: eine schematische Darstellung der auf die Eingangswelle der Ausführungsform gemäß den Figuren 2 und 3 wirkenden Kräfte in unterschiedlichen Drehstellungen zeigt; und
- Fig. 5: eine Schnittdarstellung durch einen Getriebekasten mit einem erfindungsgemäßen Betätigungsgetriebe zum Anheben und Absenken eines Hebe-Schiebeelements gemäß einer zweiten beispielhaften Ausführungsform zeigt.

Die Fig. 1 zeigt eine schematische Ansicht eines erfindungsgemäßen Hebe-Schiebeelements 19, das entlang einer hier nicht dargestellten bodenseitigen Führungsschiene in horizontaler Richtung verschoben werden kann. Hierzu weist das Hebe-Schiebeelement 19 an seiner Unterseite zwei Laufwägen 25 auf, die in einem Aufnahmeabschnitt 21 in Form einer Nut angeordnet sind, die in der Unterseite eines unteren Rahmenteils 22 des Rahmens des Hebe-Schiebeelements 19 ausgebildet ist.

Das Hebe-Schiebeelement 19 weist eine abgesenkte Stellung und eine angehobene Stellung auf, wobei es in der abgesenkten Stellung im Unterschied zu der angehobenen Stellung nicht verschoben werden kann. Um das Hebe-Schiebeelement 19 zwischen der abgesenkten Stellung und der angehobenen Stellung überführen zu können, weist das Hebe-Schiebeelement 19 eine insgesamt mit dem Bezugszeichen "10" bezeichnete Hebeeinrichtung auf, mittels derer das Hebe-Schiebeelement 19 selektiv angehoben und abgesenkt werden kann.

Die in Rede stehende Hebeeinrichtung 10 umfasst dabei einen Betätigungshebel 27 an einem seitlichen Rahmenteil 23 des Hebe-Schiebeelements 19, zwei Hubelemente in Form der beiden Laufwägen 25 zum Anheben und Absenken des Hebe-Schiebeelements 19 sowie ein Übertragungsgetriebe, über das die beiden Hubelemente in Form der beiden Laufwägen 25 antriebswirksam mit dem Betätigungshebel 27 gekoppelt sind. Das Übertragungsgetriebe umfasst dabei insbesondere eine erste Treibstange 26, die mit dem Betätigungshebel 27 über ein Betätigungsgetriebe 100 antriebswirksam gekoppelt ist, eine zweite Treibstange 29, die mit den beiden Laufwägen 25 antriebswirksam gekoppelt ist, sowie eine Umlenkung 32 in Form beispielsweise eines Umlenkgetriebes, über die die beiden Treibstangen 26, 29 ihrerseits im Eckbereich des Rahmens des Hebe-Schiebeelements 19 antriebswirksam miteinander gekoppelt sind. Durch Verschwenken des Betätigungshebels 27 ausgehend aus seiner gestrichelt dargestellten Verriegelungsstellung 27', in der sich das Hebe-Schiebeelement 19 in seiner abgesenkten Stellung befindet, gemäß dem Pfeil 28 in seine Offen- bzw. Entriegelungsstellung 27" kann somit das Hebe-Schiebeelement 19 mittels der beiden Laufwägen 25 angehoben werden, um es entlang der nicht dargestellten Führungsschiene verschieben zu können.

Die erste Treibstange 26 verläuft dabei in einem als Nut ausgebildeten Aufnahmeabschnitt 20, der in dem seitlichen Rahmenteil 23 des Hebe-Schiebeelements ausgebildet ist, wohingegen die zweite Treibstange 29 in dem in der Unterseite des Rahmens des Hebe-Schiebeelements 19 ausgebildeten Aufnahmeabschnitt 21 verläuft, der auch zur Aufnahme der beiden Laufwägen 25 dient. Die beiden Aufnahmeabschnitte 20, 21, innerhalb derer die beiden Treibstangen 26, 29 angeordnet sind, werden dabei von einer ersten bzw. von einer zweiten Stulpschiene 34, 36 verschlossen, entlang derer die jeweiligen Treibstangen 26, 29 verschiebbar geführt sind. wobei die zweite Stulpschiene 36 jedoch nicht unbedingt vonnöten ist, da der untere Aufnahmeabschnitt 21 nicht einsehbar ist.

Wie der Darstellung der Fig. 1 des Weiteren entnommen werden kann, weist die Beschlaganordnung ferner eine in der Fig. 1 nur schematisch dargestellte Betätigungskraftreduzierungseinrichtung 40 auf, bei der es sich hier um eine Gasdruckfeder 40 handelt, obwohl es sich hierbei auch beispielsweise um Schraubenfeder oder ein anderes Vorbelastungselement handeln kann. Die Betätigungskraftreduzierungseinrichtung 40 ist einerseits mit der ersten Treibstange 26 und andererseits mit der ersten Stulpschiene 34 gekoppelt. Zusätzlich oder alternativ hierzu kann die Beschlaganordnung auch eine zweite Betätigungskraftreduzierungseinrichtung 42 umfassen, welche einerseits mit der zweiten Treibstange 29 und andererseits mit der zweiten Stulpschiene 36 gekoppelt ist. Auch bei dieser Betätigungskraftreduzierungseinrichtung 42 handelt es sich hier um eine Gasdruckfeder 42, obwohl es sich hierbei auch beispielsweise um Schraubenfeder oder ein anderes Vorbelastungselement handeln kann. Die beiden Gasdruckfedern 40, 42 befinden sich dabei jeweils hinter der jeweiligen Stulpschiene 34, 36 sowie der jeweils zugehörigen Treibstange 26, 29 in dem jeweiligen Aufnahmeabschnitt 20, 21 und sind somit von außen nicht erkennbar.

Da die Gasdruckfeder 40 bzw. die Gasdruckfedern 40, 42 somit einerseits mit der jeweiligen Treibstange 26, 29 und andererseits mit der jeweils zugehörigen Stulpschiene 34, 36 gekoppelt sind, welche fest an dem Hebe-Schiebeelement 19 angebracht sind, wird die jeweilige Gasdruckfeder 40, 42 somit beim Absenken des Hebe-Schiebeelements 19 zunehmend vorgespannt und beim Anheben desselben zunehmend entlastet. So nimmt nämlich die jeweilige Gasdruckfeder 40, 42 aufgrund der Tatsache, dass sie mit der jeweiligen Treibstange 26, 29 gekoppelt ist, zumindest einen Teil der beim Absenken des Hebe-Schiebeelements 19 frei werdenden Lageenergie des Hebe-Schiebeelements 19 auf und speichert diese zwischen, um sie beim nachfolgenden Anheben des Hebe-Schiebeelements 19 an dasselbe wieder abgeben zu können. Die jeweilige Gasdruckfeder 40, 42 wird somit beim Absenken des Hebe-Schiebeelements 19 geladen und bringt folglich eine der Bewegungsrichtung der jeweiligen Treibstange 26, 29 beim Absenken entgegen gerichtete und zunehmend größer werdende Kraft auf die jeweilige Treibstange 26, 29 auf. Somit wird die mittels des Betätigungshebels 27 aufzubringende Haltekraft gegenüber dem Fall ohne Verwendung einer erfindungsgemäßen Beschlaganordnung beim Absenken reduziert, so dass die Gefahr eines nach oben Schnellens des Betätigungshebels 27 in Richtung dessen Verriegelungsstellung reduziert wird.

Wird der Betätigungshebel 27 hingegen ausgehend aus seiner in der Fig. 1 dargestellten Verriegelungsstellung 27' in die Offen- bzw. Entriegelungsstellung 27" gemäß dem Pfeil 28 nach unten verschwenkt, um über die Laufwägen 25 und damit das Hebe-Schiebeelements 19 anheben zu können, so ist die hierfür erforderliche Kraft gegenüber dem Fall ohne Verwendung einer erfindungsgemäßen Beschlaganordnung reduziert, da ein Teil der anzuhebenden Gewichtskraft des Hebe-Schiebeelements 19 nicht über den Betätigungshebel 27 aufgebracht werden muss, sondern als Gegenkraft von den Gasdruckfedern 40, 42 zur Verfügung gestellt wird. So entlädt sich nämlich die während des Absenkens des Hebe-Schiebeelements 19 in den Gasdruckfedern 40, 42 zwischengespeicherte Energie beim Anheben des Hebe-Schiebeelements 19, wobei eine in Bewegungsrichtung der jeweiligen Treibstange 26, 29 wirkende Kraft auf dieselbe aufgebracht wird, wodurch das Anheben erleichtert wird. Das Anheben des Hebe-Schiebeelements 19 wird somit durch die Gasdruckfedern 40, 42 unterstützt, so dass weniger Kraft zum Betätigen des Hebels 27 aufgebracht werden muss. Da jedoch der Betätigungshebel 27 beim Verschwenken ausgehend aus seiner Verriegelungsstellung zunächst einen Leerhub ausführt, bis die Laufwägen 25 auf der Führungsschiene aufstehen, besteht die Gefahr, dass der Betätigungshebel 27 durch die Betätigungskraftreduzierungseinrichtung in Form der Gasdruckfedern 40, 42 in Richtung seiner Entriegelungsstellung gedrängt wird und sich somit leicht schief stellt.

Um solch eine Schiefstellung des Betätigungshebels 27 zu verhindern, ist erfindungsgemäß bei der Ausführungsform gemäß den Figuren 2 bis 4 in das Betätigungsgetriebe 100 eine Art Umschnappmechanismus integriert, durch den erreicht werden kann, dass die Eingangswelle 101 im Bereich ihrer Verriegelungsstellung ein Rückstellmoment erfährt, durch das sie in Richtung ihrer Verriegelungsstellung gedrängt wird. Eine Ausführungsform solch eines Umschaltmechanismus wird nachfolgend unter Bezugnahme auf die Fig. 2 und 3 genauer erläutert.

Die Fig. 2 zeigt eine erste Ausführungsform eines erfindungsgemäßen Betätigungsgetriebes 100 in einer Stellung, in der der Betätigungshebel 27 ausgehend aus seiner vertikal ausgerichteten Verriegelungsstellung um etwa 45° im Uhrzeigersinn in Richtung seiner Entriegelungsstellung verschwenkt wurde. Der Betätigungshebel 27 weist dabei einen Vierkantdorn 102 auf, der sich mit einer Vierkantnuss 104 formschlüssig in Eingriff befindet, welche im Inneren eines Getriebekastens 106 drehbar gelagert ist und die Eingangswelle 101 des Betätigungsgetriebes 100 bildet. An der Vierkantnuss 104 ist ein Exzenternocken 108 ausgebildet, an dem die Anlenkstelle 112 eines Koppelement 110 angelenkt ist, das eine antriebswirksame Verbindung zwischen der Eingangswelle 101 des Betätigungsgetriebes in Form der Vierkantnuss 104 und der Treibstange 26 herstellt, die ihrerseits wiederum in der zuvor beschriebenen Art und Weise antriebswirksam mit den Laufwägen 25 des Hebe-Schiebeelements 19 gekoppelt ist. Das Koppelelement 110 ist dabei gelenkig mit der Treibstange 26 verbunden, wozu es derart in die Treibstange 26 bzw. eine entsprechende Öffnung darin eingehakt ist, dass sowohl Längs- als auch Querkräfte von der Treibstange auf das Koppelelement 110 übertragen werden können. Das Koppelelement 110 ist somit verliersicher in die Treibstange 26 eingehakt, sodass keine zusätzliche Führung vorgesehen werden muss, durch die verhindert werden kann, dass sich das Koppelelement 110 von der Treibstange 26 lösen kann, wenn es um seine Anlenkstelle 112 verschwenkt wird.

Da das Koppelelement 110 somit einerseits mit der Treibstange 26 und andererseits mit der Eingangswelle 101 bzw. der Vierkantnuss 104 gekoppelt ist, wird aufgrund der exzentrischen Anlenkung des Koppelelements 110 an der Vierkantnuss 104 eine Drehbewegung derselben in eine Längsbewegung der Treibstange 26 umgesetzt, wie dies zum Anheben und Absenken der Laufwägen 25 erforderlich ist.

Da die Gasdruckfedern 40, 42 als Betätigungskraftreduzierungseinrichtung die Treibstange 26 nach oben vorspannen, besteht jedoch die Gefahr, dass der Betätigungshebel 27 ausgehend aus seiner vertikal nach oben ausgerichteten Verriegelungsstellung aufgrund der antriebswirksamen Verbindung der Treibstange 26 über das Koppelelement 110 mit der Eingangswelle 101 in Richtung seiner Entriegelungsstellung verschwenkt wird und sich somit leicht schrägstellt. Um solch einer Schrägstellung des Betätigungshebels 27 entgegenzuwirken, ist erfindungsgemäß in das Betätigungsgetriebe 100 eine Art Umschnappmechanismus integriert, durch den eine derartige Schrägstellung verhindert werden kann.

Zur Realisierung dieser Umschnappwirkung umfasst das Betätigungsgetriebe 100 ein Widerlager 114 in Form beispielsweise eines Bolzens, der an dem Getriebekasten 106 befestigt ist und sich dabei zwischen den beiden einander gegenüberliegenden Wänden des Getriebekastens 106 erstreckt. An diesem Widerlager 114 stützt sich in der Verriegelungsstellung das Koppelelement 110 mit einem entfernt von der Anlenkstelle 112 befindlichen Kontaktabschnitt 116 ab, wodurch das Koppelelement 110 elastisch gedehnt und somit vorgespannt wird. Das Koppelelement 110 wirkt somit selbst als eine Art Rückstellfeder durch die die Eingangswelle 101 in Richtung ihrer Verriegelungsstellung gedrängt wird, wie es nachfolgend genauer erläutert wird.

So weist bei der hier dargestellten Ausführungsform das Koppelelement 110 einen Kopfabschnitt 118 mit einer im Wesentlichen T-förmigen Gestalt und einem Fußabschnitt 120 mit einer im Wesentlichen J-förmigen Gestalt auf. Der im Wesentlichen T-förmige Kopfabschnitt 118 weist dabei einen Flanschabschnitt 122 und einen Stegabschnitt 124 auf, der bei der hier dargestellten Ausführungsform im Wesentlichen senkrecht zu dem Flanschabschnitt 122 ausgerichtet ist und stumpf an diesem endet. Der im Wesentlichen J-förmige Fußabschnitt 120 weist ebenfalls einen Stegabschnitt 126 und einen sich daran anschließenden Bogenabschnitt 128 auf, an dem sich die Anlenkstelle 112 des Koppelelements 110 befindet, an der dieser gelenkig mit der Eingangswelle 101 bzw. dem Exzenternocken 108 der Vierkantnuss 104 gekoppelt ist. Der Stegabschnitt 124 des Kopfabschnitts 118 geht dabei in den Stegabschnitt 126 des Fußabschnitts 120 über, sodass das Koppelelement 110 global betrachtet eine Gestalt aufweist, die im Wesentlichen die Gestalt des kleinen griechischen Buchstabens "τ" entspricht. Der Flanschabschnitt 122 weist dabei zwei freie Enden 130, 132 auf, wobei das erste Ende 130 den Kontaktabschnitt 116 des Koppelelements bildet, welcher dazu ausgebildet ist, um in der Verriegelungsstellung der Eingangswelle 101 gegen das Widerlager 114 verspannt zu werden, siehe hierzu die Fig. 3. Das zweite Ende 132 des Flanschabschnitts 122 weist hingegen eine Einkerbung 134 auf, welche es ermöglicht, den Kopfabschnitt 118 und insbesondere das zweite Ende 132 des Flanschabschnitts 122 in die Treibstange 26 einzuhaken, sodass in horizontaler Richtung betrachtet eine formschlüssige Verbindung zwischen der Treibstange 26 und dem Kopfabschnitt 118 des Koppelelements 110 gegeben ist.

Wie den Fig. 2 und 3 entnommen werden kann, befindet sich das Widerlager 114 bezüglich einer Vertikalen durch die Achse A der Eingangswelle 101 leicht nach rechts versetzt. In der Verriegelungsstellung der Eingangswelle 101 gemäß Fig. 3 befindet sich somit die Anlenkstelle 112 auf einer ersten Seite einer die Achse A der Eingangswelle 101 und das Widerlage 114 enthaltenden ersten Ebene E, wohingegen die Anlenkstelle 112 des Koppelelements 110 bei einer Auslenkung der Eingangswelle 101 aus ihrer Verriegelungsstellung in Richtung ihrer Entriegelungsstellung gemäß Fig. 2 auf die der ersten Seite der ersten Ebene E gegenüberliegende zweite Seite der ersten Ebene E gelangt.

Da durch die in Rede stehende erste Ebene E der Umschaltpunkt des erfindungsgemäßen Umschnappmechanismus definiert wird, bewirkt folglich die in dem Koppelelement 110 wirkende Vorspannkraft in der Verriegelungsstellung ein Rückstellmoment, durch das die Eingangswelle 110 in Richtung ihrer Verriegelungsstellung gedrängt wird. Befindet sich hingegen die Anlenkstelle 112 auf der zweiten Seite der in Rede stehenden ersten Ebene E, so kehrt sich die Wirkung des Umschnappmechanismus um, sodass dann auf die Eingangswelle 101 ein in Richtung ihrer Entriegelungsstellung wirkendes Drehmoment wirkt. Das Rückstellmoment, das die Eingangswelle 101 erfährt, nimmt somit bei einer Auslenkung aus der Verriegelungsstellung der Eingangswelle 101 in Richtung ihrer Entriegelungsstellung bis zum Umschaltpunkt auf einen Wert von Null ab und kehrt sich dann um, wodurch die Eingangswelle 101 danach ein in Richtung ihrer Entriegelungsstellung wirkendes Drehmoment erfährt. Betrachtet man den umgekehrten Bewegungsablauf, so baut sich also zunächst ein in Richtung der Entriegelungsstellung wirkendes Drehmoment auf, welches bei Erreichen des Umschaltpunkts dann in ein Rückstellmoment umschlägt, durch das die Eingangswelle 101 in Richtung ihrer Verriegelungsstellung gedrängt wird. In der Verriegelungsstellung greift dann der Stegabschnitt 126 des Fußabschnitts 120 in einen am Umfang der Vierkantnuss 104 ausgebildeten Schlitz ein und liegt an dem Vierkantdorn 102 des Hebels 27 an, wodurch eine weitere Drehung der Eingangswelle 101 verhindert wird.

Damit sich in dem Koppelelement 110 in der gewünschten Weise eine Vorspannung aufbauen kann, wenn dessen Kontaktabschnitt 116 beim Übergang der Eingangswelle 101 in Richtung ihrer Verriegelungsstellung mit dem Widerlager 114 in Anlage gelangt, ist in der Entriegelungsstellung bzw. bei unbelastetem Koppelelement der Abstand zwischen der Anlenkstelle 112 des Koppelelements 110 und dem Kontaktabschnitt 116 geringfügig kleiner als der Abstand zwischen der Anlenkstelle 112 und dem Widerlager 114 in der Verriegelungsstellung. Dies hat zur Folge, dass das Koppelelement 110 und insbesondere dessen U-förmiger Bügelabschnitt, der sich von dem Kontaktabschnitt 116 über die Stegabschnitte 126, 128 zu dem Bogenabschnitt 128 erstreckt, auseinandergespreizt und somit elastisch verformt wird, wenn die Eingangswelle 101 ausgehend aus ihrer Entriegelungsstellung in ihre Verriegelungsstellung gedreht wird. Das Koppelelement 110 wird auf diese Weise vorgespannt und wirkt somit gewissermaßen als eine Art Rückstellfeder, sodass zur Erzeugung der gewünschten Rückstellwirkung keine zusätzliche oder bzw. separate Rückstellfeder benötigt wird.

Unter Bezugnahme auf die Fig. 4 werden nun die Kräfte und Drehmomente erläutert, durch die die erfindungsgemäße Umschnappwirkung herbeigeführt wird:
In der Fig. 4 ist die erste Ebene E eingezeichnet, die die Achse A der Eingangswelle 101 und das Widerlager 114 enthält und durch die der Umschaltpunkt des Umschnappmechanismus definiert wird. Befindet sich die Anlenkstelle 112 rechts bzw. auf der ersten Seite der ersten Ebene E, so wirkt auf diese aufgrund der in dem Koppelelement 110 herrschenden Vorspannung eine Kraft F_{Koppel}, die in Richtung des Widerlagers 114 wirkt. Diese Kraft F_{Koppel} lässt sich in eine radial wirkende Kraftkomponente F_{Koppel,rad} und eine tangential wirkende Kraftkomponente F_{Kop-pel,tang} zerlegen, wobei letztere ein Dreh- bzw. Rückstellmoment M_{rück} bewirkt, durch das die Eingangswelle 101 in Richtung ihrer Verriegelungsstellung gedrängt wird.

Wird nun die Eingangswelle 101 im Uhrzeigersinn in Richtung ihrer Entriegelungsstellung gedreht, so nimmt die tangential wirkende Kraftkomponente F_{Koppel,tang} bis auf einen Wert von Null ab. Wird anschließend die Eingangswelle im Uhrzeigersinn weitergedreht, so lässt sich die Vorspannkraft F_{Koppelelement} wieder in zwei senkrecht zueinander ausgerichtete Kraftkomponenten F_{Koppel,rad} und F_{Koppel,tang} zerlegen, wobei letztgenannte nun ein Drehmoment M_{entriegel} bewirkt, durch das die Eingangswelle 101 in Richtung ihrer Entriegelungsstellung gedrängt wird.

Im Folgenden wird nun unter Bezugnahme auf die Fig. 5 eine zweite Ausführungsform eines erfindungsgemäßen Betätigungsgetriebes 100' beschrieben. Das Betätigungsgetriebe 100' der zweiten Ausführungsform ähnelt in vielerlei Hinsicht dem Betätigungsgetriebe 100 der ersten Ausführungsform, weshalb nachfolgend hauptsächlich nur auf die wesentlichen Unterschiede gegenüber dem Betätigungsgetriebe 100 der ersten Ausführungsform eingegangen wird.

Bei dem in der Fig. 5 dargestellten Betätigungsgetriebe 100' befindet sich der hier nur gestrichelt dargestellte Betätigungshebel 27 in seiner Verriegelungsstellung 27'. Auch hier weist der Verriegelungshebel 27 einen Vierkantdorn 102 auf, der sich mit einer Vierkantnuss 104 formschlüssig in Eingriff befindet, welche im Inneren eines Getriebekastens 106 drehbar gelagert ist und die Eingangswelle 101 des Betätigungsgetriebes 100' bildet.

An der Vierkantnuss 104 ist ein Exzenternocken 108 ausgebildet, an dem ein Koppelelement 110' an einer Anlenkstelle 112 angelenkt ist, so dass das Koppelelement 110' eine antriebswirksame Verbindung zwischen der Eingangswelle 101 des Betätigungsgetriebes 100' in Form der Vierkantnuss 104 und der Treibstange 26 herstellt, die ihrerseits wiederum in der zuvor beschriebenen Art und Weise antriebswirksam mit den Laufwägen 25 des Hebel-Schiebeelements 19 gekoppelt ist. Das Koppelelement 110' ist dabei gelenkig mit der Treibstange 26 verbunden, wozu es derart in die Treibstange 26 bzw. eine entsprechende Öffnung 142 darin eingehakt ist, dass sowohl Längs- als auch Querkräfte von der Treibstange 26 auf das Koppelelement 110' übertragen werden können. Das Koppelelement 110' ist somit verliersicher in die Treibstange 26 eingehakt, sodass keine zusätzliche Führung vorgesehen werde muss, durch die verhindert werden kann, dass sich das Koppelelement 110' von der Treibstange 26 lösen kann, wenn es um seine Anlenkstelle 112 an der Eingangswelle 101 verschwenkt wird.

Da das Koppelelement 110' somit einerseits mit der Treibstange 26 und andererseits mit der Eingangswelle 101 bzw. der Vierkantnuss 104 gekoppelt ist, wird aufgrund der exzentrischen Anlenkung des Koppelements 110' an der Vierkantnuss 104 eine Drehbewegung derselben in eine Längsbewegung der Treibstange 26 umgesetzt, wie dies zum Anheben und Absenken der Laufwägen 25 erforderlich ist.

Da die Gasdruckfedern 40, 42 als Betätigungskraftreduzierungseinrichtung die Treibstange 26 nach oben vorspannen, tendiert der Betätigungshebel 24 dazu, sich in Richtung seiner Entriegelungsstellung im Uhrzeigersinn zu drehen, wodurch das Anheben des Hebe-Schiebeelements 19 erleichtert wird.

Um zu verhindern, dass der Betätigungshebel 27 ausgehend aus seiner dargestellten Verriegelungsstellung 27' aufgrund der Vorspannwirkung durch die Gasdruckfedern 40, 42 nicht in seine Entriegelungsstellung verschwenkt wird, ist bei dieser Ausführungsform des Betätigungsgetriebes 100' die Verbindungstelle zwischen der Treibstange 26 und dem Koppelelement 110' speziell ausgebildet, damit die Rückstellkraft F₀, mit der das Koppelement 110' in der Verriegelungsstellung 27' der Eingangswelle 101 über die Treibstange 26 von der Gasdruckfeder 40 oder von der Gasdruckfeder 42 als Betätigungskraftreduzierungseinrichtung beaufschlagt wird, in ein Drehmoment M_{A} umgewandelt wird, durch das die Eingangswelle 101 in Richtung ihrer Verriegelungsstellung vorgespannt wird. Genauer erfährt die Anlenkstelle 112, an der das Koppelelement 110' mit dem Exzenternocken 108 der Eingangswelle 101 gekoppelt ist, eine hier als F_{Anschlag} bezeichnete Kraft, die in der Darstellung der Fig. 5 nach rechts wirkt, wodurch die Eingangswelle 101 und damit der Betätigungshebel 27 in Richtung ihrer/seiner Verriegelungsstellung 27' vorgespannt wird.

Wie dargestellt, ist das freie Ende 140 des Koppelelements 110' in eine in der Treibstange 26 ausgebildete Langlochöffnung 142 eingehakt, die in vertikaler Richtung durch einen unteren bzw. ersten Randabschnitt 144 und einen oberen bzw. zweiten Randabschnitt 146 begrenzt ist. Das freie Ende 140 des Koppelelements 110' weist dabei eine Einkerbung 134 auf, in der der zweite Randabschnitt 146 der Öffnung 142 zu liegen kommt, wenn das freie Ende 140 in die Treibstange 26 eingehakt ist. Insoweit ist in horizontaler Richtung betrachtet eine formschlüssige Verbindung zwischen der Treibstange 26 und dem freien Ende 140 des Koppelelements 110' gegeben.

Wie der Fig. 5 ferner entnommen werden kann, sind die beiden Randabschnitte 144, 146 der Öffnung 142 im Wesentlichen horizontal ausgerichtet. Demgegenüber ist die den ersten Randabschnitt 144 kontaktierende untere Fläche 162 des freien Endes 140 des Koppelements 110' gegenüber der Horizontalen geneigt.

Dies hat zur Folge, dass das freie Ende 140 des Koppelelements 110' an seiner Unterseite 162 den ersten Randabschnitt 144 nur an dem dargestellten Berührpunkt B und somit an einer ersten Kante 148 kontaktiert, die der erste Randabschnitt 144 zusammen mit der Fläche 152 der Treibstange 26 ausbildet, die dem Getriebekasten 106 zugewandt ist. Da das Koppelelement 110' an der Anlenkstelle 112 an der Eingangswelle 101 angelenkt ist, dreht sich das Koppelelement 110' aufgrund der Vorspannkraft F₀ aus der Betätigungskraftreduzierungseinrichtung 40, 42 geringfügig im Uhrzeigersinn. Der Nutgrund 156 der Einkerbung 134 am freien Ende 140 des Koppelelements 110' erfährt somit ebenfalls eine geringfügige Neigung gegenüber der Horizontalen. Dies wiederum hat zur Folge, dass das freie Ende 140 des Koppelelements 110' und insbesondere der Nutgrund 156 den zweiten Randabschnitt 146 nur an dem dargestellten Drehpunkt A_{K} und somit an einer zweiten Kante 150 kontaktiert, die der zweite Randabschnitt 146 zusammen mit der der Fläche 152 der Treibstange 26 gegenüberliegenden zweiten Fläche 154 der Treibstange 26 ausbildet, die von dem Getriebekasten 106 abgewandt ist.

Dadurch, dass der Berührpunkt B, an dem die Vorspannkraft F₀ angreift, gegenüber dem Drehpunkt A_{K} um die Dicke t der Treibstange 26 versetzt ist, erfährt das Koppelelement 110' somit das dargestellte Versatz- bzw. Vorspannmoment M_{A}, welches seinerseits wiederum in der bereits zuvor beschriebenen Art und Weise die Kraft F_{Anschlag} auf die Anlenkstelle 112 bewirkt, durch die die Eingangswelle 101 in der gewünschten Weise in Richtung ihrer Verriegelungsstellung 27' vorgespannt wird.

Bei der unter Bezugnahme auf die Fig. 5 beschriebenen Ausführungsform ist die Unterseite 162 des freien Endes 140 des Koppelelements 110' gegenüber der Horizontalen geneigt, wohingegen die beiden Randabschnitte 144, 146 der Öffnung 142 im Wesentlichen horizontal ausgerichtet sind. Alternativ oder zusätzlich können jedoch auch die beiden Randabschnitte 144, 146 gegenüber der Horizontalen geneigt sein, um sicherzustellen, dass der Berührpunkt B, an dem die Vorspannkraft F₀ auf das Koppelelement 110' wirkt, und der Drehpunkt A_{K} durch die Dicke t der Treibstange 26 voneinander beabstandet sind. Beispielsweise kann der Neigungswinkel des ersten Randabschnitts 144 und/oder des zweiten Randabschnitts 146 zwischen 5° und 30° liegen, vorzugsweise zwischen 7° und 25°. Zusätzlich oder alternativ hierzu kann der Neigungswinkel des Nutgrunds 156 und/oder der unteren Fläche 162, mit der das Koppelelement 110' den ersten Rand 144 der Öffnung 142 kontaktiert, zwischen -5° und -30° liegen, vorzugsweise zwischen -7° und -25°. Wie aus den unterschiedlichen Vorzeichen der voranstehenden Winkelangaben hervorgeht, sind hierbei die Randabschnitte 144, 146 in die entgegengesetzte Richtung zu neigen, wie die entsprechenden Flächen am freien Ende 140 des Koppelelements 110', um zu verhindern, dass die Randabschnitte 144, 146 nicht vollflächig am freien Ende 140 des Koppelelements 110' anliegen, da sich in diesem Falle das Vorspannmoment M_{A} nicht entwickeln könnte.

Bei der hier dargestellten Ausführungsform weist das Koppelelement 110' eine im Wesentlichen J-förmige oder im Wesentlichen Integralzeichen-förmige Gestalt auf, wobei das freie Ende 140 zusammen mit dem Verbindungsabschnitt 158, der das freie Ende 140 mit dem an der Anlenkstelle 112 angelenkten Ende des Koppelelements 110' verbindet, einen Winkel zwischen 95° und 120°, vorzugsweise zwischen 97° und 115° einschließt. Die Unterseite 162 des freien Endes 140 ist somit gegenüber der Horizontalen zwischen 5° und 30°, vorzugsweise zwischen 7° und 25°, gegenüber der Horizontalen geneigt, wie dies bereits zuvor ausgeführt wurde.

Wie der Fig. 5 des Weiteren entnommen werden kann, weist die den ersten Randabschnitt 144 der Öffnung 142 kontaktierende untere Fläche 162 des freien Endes 140 des Koppelelements 110' eine Einbuchtung 160 außerhalb und benachbart der Öffnung 142 auf. Durch diese Einbuchtung 160 kann sichergestellt werden, dass die Unterseite 162 des freien Endes 140 des Koppelelements 110' nicht mit dem ersten Randabschnitt 144 der Öffnung 142 kollidiert, wenn der Betätigungshebel 27 im Uhrzeigersinn gedreht wird, was eine Drehung des Koppelelements 110' um den Drehpunkt A_{K} zur Folge hat.

### Bezuqszeichenliste

- 10: Hebeeinrichtung
- 19: Hebe-Schiebeelement
- 20: Aufnahmeabschnitt
- 21: Aufnahmeabschnitt
- 22: unteres Rahmenteil
- 23: seitliches Rahmenteil
- 25: Laufwagen
- 26: erste Treibstange
- 27: Betätigungshebel
- 27': Verriegelungsstellung
- 27": Offenstellung
- 28: Pfeil
- 29: zweite Treibstange
- 32: Umlenkung
- 34: erste Stulpschiene
- 36: zweite Stulpschiene
- 40: erste Gasdruckfeder, Betätigungskraftreduzierungseinrichtung
- 42: zweite Gasdruckfeder, Betätigungskraftreduzierungseinrichtung

- 100: Betätigungsgetriebe
- 100': Betätigungsgetriebe
- 101: Eingangswelle
- 102: Vierkantdorn
- 104: Vierkantnuss
- 106: Getriebekasten
- 108: Exzenternocken
- 110: Koppelelement
- 110': Koppelelement
- 112: Anlenkstelle
- 114: Widerlager, Bolzen
- 116: Kontaktabschnitt
- 118: Kopfabschnitt
- 120: Fußabschnitt
- 122: Flanschabschnitt
- 124: Stegabschnitt von 118
- 126: Stegabschnitt von 120
- 128: Bogenabschnitt
- 130: Erstes Ende von 122
- 132: Zweites Ende von 122
- 134: Einkerbung
- 140: Freies Ende von 110
- 142: Öffnung in 26
- 144: Erster bzw. unterer Randabschnitt
- 146: Zweiter bzw. oberer Randabschnitt
- 148: Erste Kante
- 150: Zweite Kante
- 152: Erste Fläche
- 154: Zweite Fläche
- 156: Nutgrund
- 158: Verbindungsabschnitt
- 160: Einbuchtung
- 162: untere Fläche 162 von 140

- A: Achse
- A_{K}: Drehpunkt
- B: Berührpunkt
- E: erste Ebene
- F₀: Vorspannkraft
- M_{A}: Vorspannmoment

## Patentansprüche

1. Betätigungsgetriebe (100, 100') zum Anheben und Absenken eines Hebe-Schiebeelements (19) wie beispielweise einer Hebe-Schiebetür oder eines Hebe-Schiebefensters, das entlang einer Führungsschiene verschiebbar ist und von einer abgesenkten Stellung, in der das Hebe-Schiebeelement (19) unverschiebbar ist, in eine angehobene Stellung überführbar ist, in der das Hebe-Schiebelement (19) verschiebbar ist;
wobei das Betätigungsgetriebe (100) eine Eingangswelle (101), die mittels eines Betätigungshebels (27) um eine Achse (A) zwischen einer der abgesenkten Stellung des Hebe-Schiebeelements (19) entsprechenden Verriegelungsstellung (27') und einer der angehobenen Stellung des Hebe-Schiebeelements (19) entsprechenden Entriegelungsstellung drehbar ist, und ein Koppelement (110) zur antriebswirksamen Kopplung der Eingangswelle (101) mit einer antriebwirksam mit einem Hubelement (25) gekoppelten Treibstange (26) umfasst, das an einer Anlenkstelle (112) exzentrisch mit der Eingangswelle (101) gelenkig verbunden ist;
**dadurch gekennzeichnet, dass**
die Eingangswelle (101) in ihrer Verriegelungsstellung (27') durch das Koppelelement (110) derart vorbelastet ist, dass die Eingangswelle (101) ein in Richtung ihrer Verriegelungsstellung (27') wirkendes Rückstellmoment (M_{rück}) erfährt.

2. Betätigungsgetriebe (100) nach Anspruch 1,
**dadurch gekennzeichnet, dass**
das Rückstellmoment (M_{rück}), das die Eingangswelle (101) erfährt, bei einer Auslenkung aus ihrer Verriegelungsstellung (27') in Richtung ihrer Entriegelungsstellung bis auf einen Wert von Null abnimmt;
wobei es insbesondere vorgesehen ist, dass die Eingangswelle (101) bei einer weiteren Auslenkung der Eingangswelle (101) in Richtung ihrer Entriegelungsstellung ein in Richtung ihrer Entriegelungsstellung wirkendes Drehmoment (M_{entriegel}) erfährt.

3. Betätigungsgetriebe (100) nach zumindest einem der vorstehenden Ansprüche,
**dadurch gekennzeichnet, dass**
das Betätigungsgetriebe (100) ein Widerlager (114) umfasst, an dem sich ein von der Anlenkstelle (112) entfernter Kontaktabschnitt (116) des Koppelelements (110) in der Verriegelungsstellung (27') abstützt,
wobei es insbesondere vorgesehen ist, dass in der Entriegelungsstellung der Abstand zwischen der Anlenkstelle (112) des Koppelelements (110) und dem Kontaktabschnitt (116) geringer ist als in der Verriegelungsstellung (27') der Abstand zwischen der Anlenkstelle (112) und dem Widerlager (114).

4. Betätigungsgetriebe (100) nach Anspruch 3,
**dadurch gekennzeichnet, dass**
sich in der Verriegelungsstellung (27') der Eingangswelle (101) die Anlenkstelle (112), an der das Koppelement (110) mit der Eingangswelle (101) gelenkig verbunden ist, auf einer ersten Seite einer die Achse (A) der Eingangswelle (101) und das Widerlager (114) enthaltenden ersten Ebene (E) befindet, wobei bei einer Auslenkung der Eingangswelle (101) aus ihrer Verriegelungsstellung (27') in Richtung ihrer Entriegelungsstellung die Anlenkstelle (112) auf die zweite Seite der ersten Ebene (E) gelangt, wobei es insbesondere vorgesehen ist, dass sich ein mit der Treibstange (26) koppelbares freies Ende (132) des Koppelements (110) ebenfalls auf der zweiten Seite der ersten Ebene (E) befindet.

5. Betätigungsgetriebe (100) nach zumindest einem der vorstehenden Ansprüche,
**dadurch gekennzeichnet, dass**
das Koppelelement (110) bei einer Auslenkung der Eingangswelle (101) aus ihrer Verriegelungsstellung (27') in Richtung ihrer Entriegelungsstellung eine bis zu einem Maximalwert zunehmende elastische Verformung erfährt, wobei es insbesondere vorgesehen ist, dass bei einer weiteren Auslenkung der Eingangswelle (101) in Richtung ihrer Entriegelungsstellung die elastische Verformung des Koppelements (110) von ihrem Maximalwert wieder abnimmt, vorzugsweise auf einen Wert von Null.

6. Betätigungsgetriebe (100) nach zumindest einem der Ansprüche 3 bis 5,
**dadurch gekennzeichnet, dass**
sich in der Verriegelungsstellung (27') der Eingangswelle (101) die Anlenkstelle (112), an der das Koppelement (110) mit der Eingangswelle (101) gelenkig verbunden ist, auf einer Seite einer die Achse (A) der Eingangswelle (101) enthaltenden zweiten Ebene befindet, die senkrecht zu einer das Widerlager (114) und die Achse (A) der Eingangswelle (101) verbindenden Geraden steht, wohingegen sich das Widerlager (114) auf der anderen Seite der zweiten Ebene befindet, wobei es insbesondere vorgesehen ist, dass sich in der Entriegelungsstellung der Eingangswelle (101) auch die Anlenkstelle (112) auf der anderen Seite der zweiten Ebene befindet.

7. Betätigungsgetriebe (100) nach zumindest einem der Ansprüche 3 bis 6,
**dadurch gekennzeichnet, dass**
das Koppelement (110) einen Kopfabschnitt (118) und einen Fußabschnitt (120) umfasst, wobei der Kopfabschnitt (118) eine T-förmige Gestalt mit einem Flanschabschnitt (122) und einem Stegabschnitt (124), der stumpf an dem Flanschabschnitt (122) endet, und der Fußabschnitt (120) eine J-förmige Gestalt mit einem Stegabschnitt (126) und einem sich daran anschließenden Bogenabschnitt (128) aufweist, wobei der Bogenabschnitt (128) die Anlenkstelle (112) des Koppelelements (110), ein erstes Ende (130) des Flanschabschnitts (122) den Kontaktabschnitt (116) des Koppelelements (110) und ein zweites Ende (132) des Flanschabschnitts (122) ein mit der Treibstange (26) koppelbares freies Ende des Koppelements (110) bilden.

8. Betätigungsgetriebe (100) nach zumindest einem der Ansprüche 3 bis 7,
**dadurch gekennzeichnet, dass**
das Koppelelement (110) einen Bügelabschnitt mit U-förmiger Gestalt aufweist, von dem ein Ende den Kontaktabschnitt (116) des Koppelelements (110) und das andere Ende die Anlenkstelle (112) des Koppelelements (110) bilden,
wobei es insbesondere vorgesehen ist, dass der Bügelabschnitt in der Verriegelungsstellung (27') die Eingangswelle (101) und das Widerlager (114) umgreift, wobei die beiden Enden des Bügelabschnitts elastisch auseinander gedrückt sind.

9. Betätigungsgetriebe (100) nach zumindest einem der vorstehenden Ansprüche,
**dadurch gekennzeichnet, dass**
das Betätigungsgetriebe (100) eine antriebwirksam mit einem Hubelement (25) gekoppelte Treibstange (26) umfasst, mit der das Koppelement (110) gelenkig verbunden ist, wobei es vorzugweise vorgesehen ist, dass das Koppelement (110) lösbar mit der Treibstange (26) verbunden ist, insbesondere derart in diese eingehakt ist, dass sowohl Längs- als auch Querkräfte von der Treibstange (26) auf das Koppelement (110) übertragbar sind,
wobei es insbesondere vorgesehen ist, dass das Betätigungsgetriebe (100') ferner zumindest eine Betätigungskraftreduzierungseinrichtung (40, 42) umfasst, durch die die Eingangswelle (101) in ihrer Verriegelungsstellung (27') über die Treibstange (26) und das Koppelelement (110') in Richtung ihrer Verriegelungsstellung (27') vorgespannt wird.

10. Betätigungsgetriebe (100') nach Anspruch 9,
**dadurch gekennzeichnet, dass**
in der Verriegelungsstellung (27') der Eingangswelle (101) das Koppelelement (110') über die Treibstange (26) von der Betätigungskraftreduzierungseinrichtung (40, 42) mit einer Rückstellkraft (F₀) beaufschlagt wird, infolge derer das Koppelelement (110') ein Drehmoment (M_{A}) erfährt, durch das die Eingangswelle (101) in Richtung ihrer Verriegelungsstellung (27') vorgespannt wird.

11. Betätigungsgetriebe (100') nach Anspruch 9 oder 10,
**dadurch gekennzeichnet, dass**
die Verbindungsstelle zwischen der Treibstange (26) und dem Koppelement (110') derart ausgebildet ist, dass die Rückstellkraft (F₀), mit der das Koppelelement (110') in der Verriegelungsstellung (27') der Eingangswelle (101) beaufschlagt wird, in ein Drehmoment (M_{A}) umgewandelt wird, durch das die Eingangswelle (101) in Richtung ihrer Verriegelungsstellung (27') vorgespannt wird.

12. Betätigungsgetriebe (100') nach zumindest einem der Ansprüche 9 bis 11,
**dadurch gekennzeichnet, dass**
die Treibstange (26) eine Öffnung (142) aufweist, die einen ersten Randabschnitt (144) und einen zweiten Randabschnitt (146) aufweist, der von dem ersten Randabschnitt (144) in Längsrichtung der Treibstange (26) beabstandet ist, wobei sich zwischen den beiden Randabschnitten (144, 146) ein freies Ende (140) des Koppelelements (110') durch die Öffnung (142) erstreckt, wobei in der Verriegelungsstellung (27') der Eingangswelle (101) das freie Ende (140) des Koppelelements (110') den ersten Randabschnitt (144) an einer ersten Kante (148) kontaktiert, die der erste Randabschnitt (144) zusammen mit einer ersten Fläche (152) der Treibstange (26) ausbildet, und den zweiten Randabschnitt (146) an einer zweiten Kante (150) kontaktiert, die der zweite Randabschnitt (146) zusammen mit einer zweiten Fläche (154) der Treibstange (26) ausbildet,
wobei es insbesondere vorgesehen ist, dass
(i) der erste Randabschnitt (144) und/oder der zweite Randabschnitt (146) eine gegenüber der Horizontalen geneigte Fläche ausbildet; und /oder
(ii) die den ersten und/oder den zweiten Randabschnitt (144, 146) kontaktierenden Fläche (162, 156) des freien Endes (140) des Koppelelements (110') in der Verriegelungsstellung (27') der Eingangswelle (101) gegenüber der Horizontalen geneigt sind/ist.

13. Betätigungsgetriebe (100') nach Anspruch 12,
**dadurch gekennzeichnet, dass**
der Neigungswinkel des ersten Randabschnitts (144) und/oder des zweiten Randabschnitts (146) zwischen 5° und 30° liegt, vorzugsweise zwischen 7° und 25°; und/oder
der Neigungswinkel der zumindest einen kontaktierenden Flächen (156, 162) des freien Endes (140) des Koppelelements (110') zwischen -5° und -30° liegt, vorzugsweise zwischen -7° und -25°.

14. Betätigungsgetriebe (100') nach zumindest einem der Ansprüche 9 bis 13,
**dadurch gekennzeichnet, dass**
das Koppelelement (110') eine im Wesentlichen ∫-förmige oder im Wesentlichen Integralzeichen-förmige Gestalt aufweist, wobei zumindest einer der abgewinkelten Endabschnitte des Koppelelements (110') zusammen mit dem die beiden Endabschnitte verbindenden Abschnitt (158) einen Winkel zwischen 95° und 120°, vorzugsweise zwischen 97° und 115°, einschließt.

15. Hebe-Schiebelement (19), insbesondere Hebe-Schiebetür oder Hebe-Schiebefenster, mit einem Betätigungsgetriebe (100, 100') nach zumindest einem der vorstehenden Ansprüche.

## Claims

1. An actuation gear (100, 100') for raising and lowering a lift and slide element (19), such as a lift and slide door or a lift and slide window, which is displaceable along a guide rail and which can be transferred from a lowered position, in which the lift and slide element (19) is non-displaceable, into a raised position in which the lift and slide element (19) is displaceable, wherein the actuation gear (100) comprises an input shaft (101) which is rotatable by means of an actuation lever (27) about an axis (A) between a locked position (27') corresponding to the lowered position of the lift and slide element (19) and an unlocked position corresponding to the raised position of the lift and slide element (19); and a coupling element (110) for the drive-effective coupling of the input shaft (101) to a connecting rod (26) drive-effectively coupled to a lifting element (25), said coupling element (110) being eccentrically connected in an articulated manner to the input shaft (101) at an articulation point (112),
**characterized in that**
the input shaft (101) is preloaded by the coupling element (110) in its locked position (27') such that the input shaft (101) experiences a restoring torque (Mrest) acting in the direction of its locked position (27').

2. An actuation gear (100) in accordance with claim 1,
**characterized in that**
the restoring torque (Mrest) which the input shaft (101) experiences decreases to a value of zero on a deflection from the locked position (27') of said input shaft (101) in the direction of the unlocked position of said input shaft (101),
with provision in particular being made that the input shaft (101) experiences a torque (M_{unlock}) acting in the direction of its unlocked position on a further deflection of the input shaft (101) in the direction of its unlocked position.

3. An actuation gear (100) in accordance with at least one of the preceding claims,
**characterized in that**
the actuation gear (100) comprises an abutment (114) at which a contact section (116) of the coupling element (110) remote from the articulation point (112) is supported in the locked position (27'),
with provision in particular being made that the spacing between the articulation point (112) of the coupling element (110) and the contact section (116) is smaller in the unlocked position than the spacing between the articulation point (112) and the abutment (114) in the locked position (27').

4. An actuation gear (100) in accordance with claim 3,
**characterized in that**,
in the locked position (27') of the input shaft (101), the articulation point (112) at which the coupling element (110) is connected in an articulated manner to the input shaft (101) is located at a first side of a first plane (E) including the axis (A) of the input shaft (101) and the abutment (114), with the articulation point (112) reaching the second side of the first plane (E) on a deflection of the input shaft (101) from its locked position (27') in the direction of its unlocked position, with provision in particular being made that a free end (132) of the coupling element (110) which is couplable to the connecting rod (26) is likewise located at the second side of the first plane (E).

5. An actuation gear (100) in accordance with at least one of the preceding claims,
**characterized in that**
the coupling element (110) experiences an elastic deformation increasing up to a maximum value on a deflection of the input shaft (101) from its locked position (27') in the direction of its unlocked position,
with provision in particular being made that the elastic deformation of the coupling element (110) decreases again from its maximum value, preferably to a value of zero, on a further deflection of the input shaft (101) in the direction of its unlocked position.

6. An actuation gear (100) in accordance with at least one of the claims 3 to 5,
**characterized in that**,
in the locked position (27') of the input shaft (101), the articulation point (112) at which the coupling element (110) is connected in an articulated manner to the input shaft (101) is located at one side of a second plane which includes the axis (A) of the input shaft (101) and which is perpendicular to a straight line connecting the abutment (114) and the axis (A) of the input shaft (101), whereas the abutment (114) is located at the other side of the second plane, with provision in particular being made that, in the unlocked position of the input shaft (101), the articulation point (112) is also located at the other side of the second plane.

7. An actuation gear (100) in accordance with at least one of the claims 3 to 6,
**characterized in that**
the coupling element (110) comprises a head section (118) and a foot section (120), with the head section (118) having a T-shaped design comprising a flange section (122) and a web section (124), which ends in a blunt manner at the flange section (122), and the foot section (120) having a J-shaped design comprising a web section (126) and an arcuate section (128) adjoining the web section (126), with the arcuate section (128) forming the articulation point (112) of the coupling element (110), a first end (130) of the flange section (122) forming the contact section (116) of the coupling element (110) and a second end (132) of the flange section (122) forming a free end of the coupling element (110) which is couplable to the connecting rod (26).

8. An actuation gear (100) in accordance with at least one of the claims 3 to 7,
**characterized in that**
the coupling element (110) has a hoop section which has a U-shaped design and of which one end forms the contact section (116) of the coupling element (110) and the other end forms the articulation point (112) of the coupling element (110),
with provision in particular being made that the hoop section engages around the input shaft (101) and the abutment (114) in the locked position (27'), with the two ends of the hoop section being elastically pressed apart.

9. An actuation gear (100) in accordance with at least one of the preceding claims,
**characterized in that**
the actuation gear (100) comprises a connecting rod (26) which is drive-effectively coupled to a lifting element (25) and to which the coupling element (110) is connected in an articulated manner, with provision preferably being made that the coupling element (110) is releasably connected to the connecting rod (26), in particular is hooked into it, such that both longitudinal forces and transverse forces can be transmitted from the connecting rod (26) to the coupling element (110),
with provision in particular being made that the actuation gear (100') further comprises at least one actuation force reducing device (40, 42) by which the input shaft (101) is preloaded via the connecting rod (26) in its locked position (27') and the coupling element (110') is preloaded in the direction of the locked position (27') of said input shaft (101).

10. An actuation gear (100) in accordance with claim 9,
**characterized in that**,
in the locked position (27') of the input shaft (101), the coupling element (110') is acted on by a restoring force (F₀) by the actuation force reducing device (40, 42) via the connecting rod (26), as a result of which restoring force (F₀) the coupling element (110') experiences a torque (M_{A}) by which the input shaft (101) is preloaded in the direction of its locked position (27').

11. An actuation gear (100) in accordance with claim 9 or claim 10,
**characterized in that**
the connection point between the connecting rod (26) and the coupling element (110') is formed such that the restoring force (F₀) by which the coupling element (110') is acted on in the locked position (27') of the input shaft (101) is converted into a torque (M_{A}) by which the input shaft (101) is preloaded in the direction of its locked position (27').

12. An actuation gear (100) in accordance with at least one of the claims 9 to 11,
**characterized in that**
the connecting rod (26) has an opening (142) which has a first marginal section (144) and a second marginal section (146) which is spaced apart from the first marginal section (144) in the longitudinal direction of the connecting rod (26), with a free end (140) of the coupling element (110') extending between the two marginal sections (144, 146) through the opening (142), with, in the locked position (27') of the input shaft (101), the free end (140) of the coupling element (110') contacting the first marginal section (144) at a first edge (148), which the first marginal section (144) forms together with a first surface (152) of the connecting rod (26), and contacting the second marginal section (146) at a second edge (150) which the second marginal section (146) forms together with a second surface (154) of the connecting rod (26),
with provision in particular being made that
(i) the first marginal section (144) and/or the second marginal section (146) forms/form a surface inclined with respect to the horizontal, and/or
(ii) the surface (162, 156) of the free end (140) of the coupling element (110') contacting the first and/or the second marginal section (144, 146) is inclined with respect to the horizontal in the locked position (27') of the input shaft (101).

13. An actuation gear (100) in accordance with claim 12,
**characterized in that**
the angle of inclination of the first marginal section (144) and/or of the second marginal section (146) is between 5° and 30°, preferably between 7° and 25°, and/or
**in that** the angle of inclination of the at least one contacting surface (156, 162) of the free end (140) of the coupling element (110') is between -5° and -30°, preferably between -7° and -25°.

14. An actuation gear (100) in accordance with at least one of the claims 9 to 13,
**characterized in that**
the coupling element (110') has a substantially J-shaped design or a substantially integral sign-shaped design, with at least one of the angled end sections of the coupling element (110') enclosing an angle between 95° and 120°, preferably between 97° and 115°, together with the section (158) connecting the two end sections.

15. A lift and slide element (19), in particular a lift and slide door or a lift and slide window, comprising an actuation gear (100, 100') in accordance with at least one of the preceding claims.

## Revendications

1. Mécanisme d'actionnement (100, 100') pour soulever et abaisser un élément soulevant-coulissant (19), tel qu'une porte soulevant-coulissant ou une fenêtre soulevant-coulissant, qui peut être déplacé le long d'un rail de guidage et être transféré d'une position abaissée, dans laquelle l'élément soulevant-coulissant (19) ne peut pas être déplacé, à une position soulevée, dans laquelle l'élément soulevant-coulissant (19) peut être déplacé ; dans lequel le mécanisme d'actionnement (100) comprend un arbre d'entrée (101) qui peut être tourné autour d'un axe (A) au moyen d'un levier d'actionnement (27) entre une position de verrouillage (27') correspondant à la position abaissée de l'élément soulevant-coulissant (19) et une position de déverrouillage correspondant à la position soulevée de l'élément soulevant-coulissant (19), et comprend un élément de couplage (110) pour le couplage actif en termes d'entraînement de l'arbre d'entrée (101) avec une tringle de commande (26) couplée avec effet d'entraînement à un élément de levage (25), qui est relié en articulation de manière excentrée à l'arbre d'entrée (101) en un point d'articulation (112) ;
**caractérisé en ce que**
dans sa position de verrouillage (27'), l'arbre d'entrée (101) est précontraint par l'élément de couplage (110) de telle sorte que l'arbre d'entrée (101) subit un couple de rappel (M_{rück}) agissant en direction de sa position de verrouillage (27').

2. Mécanisme d'actionnement (100) selon la revendication 1,
**caractérisé en ce que**
le couple de rappel (M_{rück}) que subit l'arbre d'entrée (101) diminue jusqu'à une valeur nulle, lors d'une déviation de sa position de verrouillage (27') en direction de sa position de déverrouillage ;
et il est en particulier prévu que l'arbre d'entrée (101) subisse un couple (M_{entriegel}) agissant en direction de sa position de déverrouillage, lors d'une déviation supplémentaire de l'arbre d'entrée (101) en direction de sa position de déverrouillage.

3. Mécanisme d'actionnement (100) selon l'une au moins des revendications précédentes,
**caractérisé en ce que**
le mécanisme d'actionnement (100) comprend une contrebutée (114) contre laquelle s'appuie une portion de contact (116) de l'élément de couplage (110) éloignée du point d'articulation (112), dans la position de verrouillage (27'),
et il est en particulier prévu que la distance entre le point d'articulation (112) de l'élément de couplage (110) et la portion de contact (116), dans la position de déverrouillage, soit inférieure à la distance entre le point d'articulation (112) et la contrebutée (114), dans la position de verrouillage (27').

4. Mécanisme d'actionnement (100) selon la revendication 3,
**caractérisé en ce que**
dans la position de verrouillage (27') de l'arbre d'entrée (101), le point d'articulation (112), au niveau duquel l'élément de couplage (110) est relié en articulation à l'arbre d'entrée (101), se trouve sur un premier côté d'un premier plan (E) contenant l'axe (A) de l'arbre d'entrée (101) et la contrebutée (114), et lors d'une déviation de l'arbre d'entrée (101) de sa position de verrouillage (27') en direction de sa position de déverrouillage, le point d'articulation (112) parvient sur le deuxième côté du premier plan (E),
et il est en particulier prévu qu'une extrémité libre (132) de l'élément de couplage (110) pouvant être couplée à la tringle de commande (26) se trouve également sur le deuxième côté du premier plan (E).

5. Mécanisme d'actionnement (100) selon l'une au moins des revendications précédentes,
**caractérisé en ce que**
l'élément de couplage (110) subit une déformation élastique croissante jusqu'à une valeur maximale, lors d'une déviation de l'arbre d'entrée (101) de sa position de verrouillage (27') en direction de sa position de déverrouillage,
et il est en particulier prévu que la déformation élastique de l'élément de couplage (110) diminue de sa valeur maximale, de préférence jusqu'à une valeur nulle, lors d'une déviation supplémentaire de l'arbre d'entrée (101) en direction de sa position de déverrouillage.

6. Mécanisme d'actionnement (100) selon l'une au moins des revendications 3 à 5,
**caractérisé en ce que**
dans la position de verrouillage (27') de l'arbre d'entrée (101), le point d'articulation (112), auquel l'élément de couplage (110) est relié en articulation à l'arbre d'entrée (101), se trouve d'un côté d'un deuxième plan contenant l'axe (A) de l'arbre d'entrée (101), perpendiculaire à une droite reliant la contrebutée (114) et l'axe (A) de l'arbre d'entrée (101), tandis que la contrebutée (114) se trouve de l'autre côté du deuxième plan,
et il est en particulier prévu que dans la position de déverrouillage de l'arbre d'entrée (101), le point d'articulation (112) se trouve également de l'autre côté du deuxième plan.

7. Mécanisme d'actionnement (100) selon l'une au moins des revendications 3 à 6,
**caractérisé en ce que**
l'élément de couplage (110) comprend une portion de tête (118) et une portion de pied (120), la portion de tête (118) présentant une forme en T avec une portion de bride (122) et une portion de barrette (124) qui se termine bout à bout sur la portion de bride (122), et la portion de pied (120) présentant une forme en J avec une portion de barrette (126) et une portion d'arc (128) qui s'y raccorde, la portion d'arc (128) formant le point d'articulation (112) de l'élément de couplage (110), une première extrémité (130) de la portion de bride (122) formant la portion de contact (116) de l'élément de couplage (110), et une deuxième extrémité (132) de la portion de bride (122) formant une extrémité libre de l'élément de couplage (110) pouvant être couplée à la tringle de commande (26).

8. Mécanisme d'actionnement (100) selon l'une au moins des revendications 3 à 7,
**caractérisé en ce que**
l'élément de couplage (110) comprend une portion d'étrier de forme en U dont une extrémité forme la portion de contact (116) de l'élément de couplage (110) et l'autre extrémité forme le point d'articulation (112) de l'élément de couplage (110),
et il est en particulier prévu que, dans la position de verrouillage (27'), la portion d'étrier entoure l'arbre d'entrée (101) et la contrebutée (114), les deux extrémités de la portion d'étrier étant écartées élastiquement.

9. Mécanisme d'actionnement (100) selon l'une au moins des revendications précédentes,
**caractérisé en ce que**
le mécanisme d'actionnement (100) comprend une tringle de commande (26) couplée en termes d'entraînement à un élément de levage (25), à laquelle l'élément de couplage (110) est relié en articulation,
et il est de préférence prévu que l'élément de couplage (110) soit relié de manière amovible à la tringle de commande (26), en particulier qu'il soit accroché dans celle-ci de telle sorte que des forces aussi bien longitudinales que transversales puissent être transmises de la tringle de commande (26) à l'élément de couplage (110),
et il est en particulier prévu que le mécanisme d'actionnement (100') comporte en outre au moins un dispositif de réduction de la force d'actionnement (40, 42) par lequel l'arbre d'entrée (101), dans sa position de verrouillage (27'), est précontraint en direction de sa position de verrouillage (27') par l'intermédiaire de la tringle de commande (26) et de l'élément de couplage (110').

10. Mécanisme d'actionnement (100') selon la revendication 9,
**caractérisé en ce que**
dans la position de verrouillage (27') de l'arbre d'entrée (101), l'élément de couplage (110') est sollicité par le dispositif de réduction de la force d'actionnement (40, 42) par l'intermédiaire de la tringle de commande (26) avec une force de rappel (F₀) à la suite de laquelle l'élément de couplage (110') subit un couple (M_{A}) par lequel l'arbre d'entrée (101) est précontraint en direction de sa position de verrouillage (27').

11. Mécanisme d'actionnement (100') selon la revendication 9 ou 10,
**caractérisé en ce que**
le point de liaison entre la tringle de commande (26) et l'élément de couplage (110') est réalisé de telle sorte que la force de rappel (F₀), avec laquelle l'élément de couplage (110') est sollicité dans la position de verrouillage (27') de l'arbre d'entrée (101), est transformée en un couple (M_{A}) par lequel l'arbre d'entrée (101) est précontraint en direction de sa position de verrouillage (27').

12. Mécanisme d'actionnement (100') selon l'une au moins des revendications 9 à 11,
**caractérisé en ce que**
la tringle de commande (26) présente une ouverture (142) comprenant une première portion de bord (144) et une deuxième portion de bord (146) espacée de la première portion de bord (144) dans la direction longitudinale de la tringle de commande (26), une extrémité libre (140) de l'élément de couplage (110') s'étendant à travers l'ouverture (142) entre les deux portions de bord (144, 146), l'extrémité libre (140) de l'élément de couplage (110') étant, dans la position de verrouillage (27') de l'arbre d'entrée (101), en contact avec la première portion de bord (144) au niveau d'une première arête (148) que la première portion de bord (144) forme conjointement avec une première surface (152) de la tringle de commande (26), et en contact avec la deuxième portion de bord (146) au niveau d'une deuxième arête (150) que la deuxième portion de bord (146) forme conjointement avec une deuxième surface (154) de la tringle de commande (26),
et il est en particulier prévu que
(i) la première portion de bord (144) et/ou la deuxième portion de bord (146) forme(nt) une surface inclinée par rapport à l'horizontale ; et/ou
(ii) la surface (162, 156) de l'extrémité libre (140) de l'élément de couplage (110') qui est en contact avec la première et/ou la deuxième portion de bord (144, 146) est/sont inclinée(s) par rapport à l'horizontale dans la position de verrouillage (27') de l'arbre d'entrée (101).

13. Mécanisme d'actionnement (100') selon la revendication 12,
**caractérisé en ce que**
l'angle d'inclinaison de la première portion de bord (144) et/ou de la deuxième portion de bord (146) est compris entre 5° et 30°, de préférence entre 7° et 25° ; et/ou
l'angle d'inclinaison de ladite au moins une surface de contact (156, 162) de l'extrémité libre (140) de l'élément de couplage (110') est compris entre -5° et -30°, de préférence entre -7° et -25°.

14. Mécanisme d'actionnement (100') selon l'une au moins des revendications 9 à 13,
**caractérisé en ce que**
l'élément de couplage (110') présente une forme sensiblement en ∫ ou sensiblement en signe intégral, l'une au moins des portions d'extrémité coudées de l'élément de couplage (110') formant, conjointement avec la portion (158) reliant les deux portions d'extrémité, un angle compris entre 95° et 120°, de préférence entre 97° et 115°.

15. Elément soulevant-coulissant (19), en particulier porte soulevant-coulissant ou fenêtre soulevant-coulissant, comportant un mécanisme d'actionnement (100, 100') selon l'une au moins des revendications précédentes.
